# FASCICULE DE BREVET EUROPEEN

(11) **EP 0 619 968 B1**
(45) Date de publication et mention de la délivrance du brevet: **08.07.1998**
(21) Numéro de dépôt: 94490016.6
(22) Date de dépôt: 15.04.1994
(51) Int. Cl.: A47C 4/54

(54) **Accessoire de siège, destiné notamment à constituer une garniture pour être placée au niveau du dossier et/ou de l'assise d'un siège**
Zubehör für einen sitz, welches im Bereich des Rückens und/oder der Sitzfläche plaziert wird
Accessory for a seat to be placed on the seat and/or back of a seat

(30) Priorité: 16.04.1993 FR 9304720
(43) Date de publication de la demande: 19.10.1994
(73) Titulaire: ACHILLE BAYART & Cie (Société Anonyme), F-59100 Roubaix (FR); Laveissière, Claude, F-45680 Dordives (Loiret) (FR); Poubelle, Patrice, Sainte Foy, Quebec G1W 4R2 (CA); Decant, Xavier, F-59117 Wervicq Sud (FR)
(72) Inventeur: Laveissière, Claude, F-45680 Dordives (Loiret) (FR); Poubelle, Patrice, Sainte Foy, Quebec G1W 4R2 (CA); Decant, Xavier, F-59117 Wervicq Sud (FR)
(74) Mandataire: Lepage, Jean-Pierre

(56) Documents cités:
- EP-A- 0 170 947
- DE-A- 1 405 778
- FR-A- 1 306 814
- FR-A- 2 599 249
- US-A- 3 112 956
- US-A- 4 561 441

## Description

La présente invention a pour objet un accessoire de siège, destiné notamment à constituer une garniture pour être placée au niveau du dossier et de l'assise d'un siège, qui trouvera son application dans tous les secteurs de l'activité économique dans lesquels il est nécessaire de prévenir des personnes des risques de pathologies lombaires dégénératrices liées notamment au maintien dans une position physiologique inadaptée de la colonne rachidienne lors d'une position assise prolongée de l'individu dans le cadre des activités de la vie courante du travail ou de loisirs.

De nombreuses personnes présentent des pathologies lombaires résultant notamment de dégénérescences lombaires liées à une détérioration progressive des structures rachidiennes concernées, telles que les disques intervertébraux, les articulations interapophysaires, et les structures ligamentaires adjacentes. Ces pathologies sont d'autant plus accentuées que la personne reste dans une position assise prolongée dans une posture inadaptée à sa morphologie.

Quelles que soient leurs formes et/ou leurs natures, toutes ces pathologies provoquent chez les personnes qui en sont atteintes des douleurs importantes souvent difficilement soulageables. Par ailleurs, le coût des techniques mises en oeuvre pour guérir ces douleurs est relativement élevé sans pour autant apporter, en pratique, toujours les résultats escomptés.

C'est la raison pour laquelle, on a pensé à développer des structures qui permettent de prévenir de tels problèmes lombaires notamment, lorsque l'individu est destiné à rester dans une position assise prolongée en corrigeant celle-ci, afin de mieux l'adapter à ses caractéristiques physiologiques propres, par exemple en contrôlant sa posture.

C'est ainsi qu'il est connu d'utiliser des coussins et/ou des structures gonflables que l'on dispose sur les sièges et qui s'adaptent plus ou moins bien à la morphologie externe de l'individu lorsque celui-ci est assis dans ledit siège.

Toutefois, en pratique, de telles structures n'apportent pas entière satisfaction puisqu'elles ne permettent pas notamment de se mouler parfaitement à la morphologie de l'individu et d'obtenir un maintien adapté et efficace de la personne.

On connaît notamment par le brevet français N° 1.306.814, un siège pneumatique pour véhicule comprenant un coussin de siège et un coussin de dossier présentant à l'intérieur des canaux d'air séparés les uns des autres. Ce siège utilise de l'air et ne possède pas de système de contrôle d'écoulement du fluide.

On connaît également, du brevet français N° 2.599.249, un élément pneumatique pour la réalisation de coussins, matelas formé à partir d'un boudin gonflable mais qui ne présente pas de système de contrôle de l'écoulement du fluide. Cet élément ne permet pas non plus d'épouser la morphologie de l'individu.

Le brevet US 3.112.956 décrit un coussin gonflable formé de boudins verticaux qui n'a pas pour résultat un soutien adapté de la colonne vertébrale.

Le brevet européen N° 0.170.947 présente un élément destiné à être placé horizontalement notamment pour constituer un matelas et ne résoud pas le problème du positionnement adapté de la colonne vertébrale en position assise.

On connaît du brevet américain N° 4.561.441 un coussin de dossier constitué de boyaux perforés remplis de liquide qui ne présente pas de système de contrôle d'écoulement du fluide.

Le brevet DE 1.405.778 présente une structure de dossier réalisée à partir de boudins qui ne communiquent pas entre eux et qui ne s'adaptent pas à la morphologie de l'utilisateur. La structure de dossier selon ce document sert de base pour l'étude de l'état de la technique antérieur à la présente invention.

Il est également connu d'utiliser des structures constituées par des chapelets de micro-billes par exemple en bois, et qui sont destinés notamment à être disposés sur les sièges des véhicules automobiles. En pratique, de telles structures n'apportent pas entière satisfaction et, elles ne sont pas, en outre, adaptées en fonction de la morphologie de chaque individu ce qui en limite les capacités d'utilisation.

La présente invention a pour but de remédier aux inconvénients des structures actuellement connues en fournissant un accessoire de siège, destiné notamment à constituer une garniture, pour être placée au niveau du dossier et de l'assise du siège qui comporte une structure de l'enveloppe qui présente des moyens permettant d'assurer une conformation de cette structure apte à épouser la morphologie de l'utilisateur.

Un avantage de l'accessoire de siège, conforme à l'invention réside dans le fait qu'il peut être utilisé pour équiper tout type de siège quelle que soit sa forme et/ou sa conformation ce qui en accroît ses capacités d'utilisation.

Un autre avantage de l'accessoire de siège conforme à l'invention réside dans le fait qu'il peut être facilement utilisé et ceci quelles que soient les conditions dans lesquelles l'on désire s'en servir.

Un autre avantage de l'accessoire de siège conforme à l'invention réside dans le fait qu'il peut être fabriqué en série, ce qui en diminue son prix de fabrication.

D'autres buts et avantages de la présente invention apparaîtront au cours de la description qui va suivre qui n'est donnée qu'à titre indicatif et qui n'a pas pour but de la limiter.

A cette fin, selon l'invention, l'accessoire de siège destiné notamment à constituer une garniture apte à être placée au niveau du dossier et de l'assise du siège, comprenant une enveloppe à l'intérieur de laquelle est placé un fluide liquide de remplissage, caractérisé par le fait que :
- la structure de l'enveloppe comprend des moyens constitués par un réseau d'alvéoles transversaux communiquant entre eux,
- les alvéoles présentent une dimension variable selon une répartition prédéterminée pour conférer un profil à la structure de l'enveloppe,
- les alvéoles transversaux de la partie assise et de la partie dossier communiquent entre eux au niveau de la ligne de pliage de la structure par l'intermédiaire d'un orifice de communication,
- la structure de l'enveloppe présente un bourrelet périphérique constitué de quatre bourrelets, à savoir un bourrelet supérieur, un bourrelet inférieur et deux bourrelets latéraux,
- chaque bourrelet est formé par un alvéole,
- les alvéoles des bourrelets communiquent entre eux et avec le réseau d'alvéoles transversaux par l'intermédiaire des orifices, les alvéoles des bourrelets latéraux assurant une communication entre la partie assise et la partie dossier,
- la communication de l'ensemble des alvéoles, tant ceux de la partie dossier que ceux de la partie assise, permet une compensation automatique des mouvements et des déformations de la colonne et du sacrum et le moulage des structures lombo-fessières en conservant leur rapport anatomo-physiologique propre à chaque individu par une répartition et une canalisation contrôlées du fluide liquide.

Les revendications dépendantes 2 à 6 specifient des modifications de l'accessoire de siege selon la revendication indépendante.

L'invention sera bien comprise à la lecture de la description suivante accompagnée des dessins en annexe parmi lesquels :
- la figure 1 est une vue schématique qui illustre en perspective un article déformable conforme à l'invention équipé d'une résistance pour éviter l'hypothermie,
- la figure 2 est une vue schématique en coupe selon la ligne II-II de la figure 1 illustrant le maintien de la partie de la lordose physiologique de la colonne lombaire sans représentation du bourrelet périphérique,
- la figure 3 est une vue schématique en coupe selon la ligne III-III de la figure 1 qui illustre le maintien de la partie proximale des membres inférieurs sans représentation du bourrelet périphérique,
- la figure 5 est une vue schématique en coupe qui illustre le réseau d'alvéoles communiquant entre eux à-travers des chicanes formées par l'intermédiaire d'un orifice ménagé à au moins une de leurs extrémités,
- la figure 6 est une vue en coupe partielle illustrant la garniture de siège de la présente invention, disposée sur un dossier et une assise de siège permettant de visualiser le maintien adapté de l'individu,
- la figure 7 est une vue schématique qui montre un accessoire de siège en plan réalisé selon une autre variante,
- la figure 8 est une vue en coupe selon l'axe VIII-VIII qui illustre la forme du réseau d'alvéoles de la garniture de la figure 7.

La présente invention est relative à un accessoire de siège, destiné notamment à constituer une garniture pour être placée au niveau du dossier et de l'assise du siège, qui trouvera son application dans tous les secteurs de l'activité économique dans lesquels il est nécessaire de prévenir des personnes des risques de pathologies lombaires dégénératrices liées notamment au maintien dans une position physiologique inadaptée de la colonne rachidienne lors d'une position assise prolongée de l'individu dans le cadre des activités de la vie courante du travail ou de loisirs.

En outre, le but principal de la présente invention est d'obtenir un accessoire de siège qui permet de mouler les structures lombo-fessières en conservant leurs rapports anatomo-physiologiques propres à chaque individu.

En effet, dans la majorité des cas, l'anatomie lombo-fessière s'ajuste à la forme du siège, alors que, théoriquement, le siège devrait s'adapter à l'individu pour ne pas modifier, de façon durable, les rapports anatomiques lombo-fessiers propres à chaque personne. Cette modification a pour conséquence une contrainte physique excessive des structures de la colonne lombo-sacrée pouvant déboucher sur une gêne douloureuse intermittente puis permanente à plus ou moins long terme, et ce d'autant plus, que le sujet est soumis à de telles pathologies notamment dégénératives, constituées par une évolution du cartilage résultant d'une usure progressive spontanée de celui-ci et que cette évolution est favorisée, en outre, par certains facteurs étiologiques.

Pour cela, l'accessoire de siège 1 conforme à l'invention comprend une enveloppe externe 2 définissant une structure 3 à l'intérieur de laquelle est placé un fluide liquide de remplissage apte à être mis en circulation.

Ladite structure 3 comprend des moyens 4 pour permettre une répartition et une canalisation lente et contrôlée dudit fluide liquide en vue d'assurer une conformation de cette structure 3 apte à épouser la morphologie de l'utilisateur.

Ces moyens 4 sont constitués par un réseau d'alvéoles (5 ; 26-33) transversaux communiquant entre eux, tel que celui qui est plus particulièrement illustré à la figure 5. Ces alvéoles (5 ; 26-33) dans la forme de réalisation illustrée communiquant entre eux via des chicanes formées par l'intermédiaire d'un orifice 34 ménagé à au moins l'une de leurs extrémités, en vue d'autoriser une circulation lente et contrôlée dudit fluide liquide, selon un parcours montré par les flèches, qui permet en outre de maintenir le fluide liquide afin de conserver à l'accessoire 1 la forme voulue lorsqu'au moins une partie de celui-ci est en position verticale.

En outre, chaque extrémité de communication interalvéolaire 34 présente un renflement vertical 43 limitant les vitesses de circulation du liquide de manière à constituer une perte de charge hydraulique et à assurer une canalisation de la circulation du fluide.

Les orifices 34 assurant la communication interalvéolaire, sont disposés en quinconce depuis l'une des extrémités d'un alvéole à l'autre extrémité de l'alvéole sous-jacent afin de faciliter l'écoulement et la circulation hydraulique dudit fluide selon un trajet assurant une adaptation de l'accessoire 1, conforme à l'invention, à la morphologie de la personne.

Il est également à noter que la dimension de chaque alvéole (5 ; 26-33) est variable, et à titre d'exemple le diamètre peut être compris entre 1 à 4 cm. En outre, ces alvéoles (5 ; 26-33) de diamètre variable présentent une répartition prédéterminée de manière à conférer à la structure 3 un profil adapté en fonction de la partie du corps destinée à être maintenue.

Les alvéoles (5 ; 26-33) sont obtenues par une soudure à chaud du matériau de base constituant l'enveloppe 2, qui peut être par exemple une matière plastique thermo-soudable telle que du polypropylène ou tout autre matériau présentant des caractéristiques de solidité et de souplesse appropriées, de façon à créer la structure 3.

L'enveloppe 2 peut être constituée par deux feuilles superposées du matériau de base ou une feuille repliée sur elle-même.

Le fluide utilisé peut être de l'eau comportant des adjuvants de manière à lui conférer une viscosité suffisante pour limiter son écoulement trop rapide à l'intérieur des alvéoles (5 ; 26-33).

A titre d'exemple, l'on peut ajouter une quantité déterminée de sucrose ou de tout autre adjuvant sous forme liquide ou sous forme de gel audit fluide afin de lui conférer des propriétés de viscosité adaptées.

Il peut être également avantageux, d'adjoindre à ce fluide liquide, par exemple un agent fongicide pour éviter les risques d'introduction de moisissures ou d'agents pathogènes lorsque ledit fluide est enfermé dans l'enveloppe 2, ainsi qu'un agent antigel pour conserver au liquide sa fluidité adaptée quelle que soit la température à laquelle est utilisée l'accessoire 1, ce qui en accroît ses capacités d'utilisation.

En outre, les fluides susceptibles d'être utilisés ainsi que les adjuvants qui lui sont associés présentent des caractéristiques répondant aux normes d'hygiène et/ou de toxicité requises pour des utilisations destinées à des personnes afin notamment d'éviter des risques d'accidents en cas d'un contact inopiné de ces produits avec la peau de l'utilisateur.

Il faut également noter que, pour accroître le confort et la souplesse de l'accessoire 1, on remplit celui-ci partiellement par une quantité de liquide adaptée en fonction des besoins et du poids de l'utilisateur. Ainsi, la circulation du fluide est rendue possible à l'intérieur de la structure pour une bonne efficacité de l'accessoire. En aucun cas, il ne peut être envisagé de remplir la structure complètement car, alors, la circulation ne serait plus possible et il n'y aurait plus d'adaptation d'accessoire à la morphologie de l'utilisateur.

Chaque partie 11-12, présente des dimensions adaptées pour permettre son ajustement sur un siège souple 14 ou rigide, tel que par exemple un siège automobile ou un siège bureau et comme cela est plus particulièrement illustré à la figure 6.

La partie 11 est destinée à recouvrir au moins partiellement le dossier 14a du siège 14, tandis que la partie 12 est destinée à recouvrir au moins partiellement l'assise 14b dudit siège 14.

La partie 11 en position d'utilisation présente deux bourrelets latéraux souples externes 15 et 16 s'étendant respectivement au voisinage de chaque bordure latérale, destinés à mouler les parties latérales de la région lombo-fessière A de l'individu et, d'autre part un renflement 17 progressif horizontal de sa partie médiane qui assure un moulage de la lordose lombaire physiologique B. Ce renflement progressif 17 est, en outre, obtenu par l'intermédiaire de l'accroissement progressif dans cette zone du diamètre des alvéoles (5 ; 26-33) comme cela est plus particulièrement illustré à la figure 5.

De cette façon, cette partie 11 assure le maintien de la lordose physiologique de la colonne lombaire jusqu'à une limite supérieure qui se situe approximativement au-dessus de la charnière dorso-lombaire correspondant à la zone de transition de la fin de la cyphose dorsale physiologique vers la lordose lombaire.

La partie 12 présente, lorsque l'individu est en position assise, deux bourrelets 18, 19 souples qui s'étendent respectivement au voisinage de chacune de ses bordures latérales, comme cela est plus particulièrement illustré à la figure 3. Le moulage de la partie postérieure de la cuisse sera, quant à lui, obtenu par l'accroissement progressif du diamètre des alvéoles 5 dans cette zone, tel que montré par la flèche 20 à la figure 6.

Ainsi, cette partie 12 assure le maintien de la portion sacrée de la colonne comprenant le bassin et le sacrum et de la partie proximale des membres inférieurs C. Il est à remarquer que cette partie 12 est essentielle dans la mesure où la position du bassin peut, à elle seule, modifier la position de la colonne vertébrale. En effet, un simple basculement du bassin vers l'avant et le bas accentue anormalement la lordose lombaire tandis qu'un simple basculement du bassin vers l'arrière et le haut génère une réduction de cette lordose.

Les caractéristiques des parties 11 et 12 ainsi que leur ajustement immédiat à l'individu et à ses mouvements, grâce aux mouvements du fluide liquide de remplissage contenu à l'intérieur de ces deux parties 11 et 12 permettent un moulage approprié de la position assise de l'individu c'est-à-dire de la colonne lombo-sacrée du bassin et de la partie proximale des membres inférieurs. Outre le confort assuré, on obtient, ainsi un maintien des rapports anatomiques adaptés à la physiologie musculosquelettique de chaque individu et de ce fait, on diminue considérablement les risques pathologiques.

Afin d'accroître les capacités d'utilisation de l'accessoire 1 conforme à l'invention, il est également prévu de l'équiper d'éléments chauffants 21 qui permettent de maintenir à une température désirée le fluide disposé à l'intérieur de l'article et ainsi d'éviter par exemple les risques d'hypothermie.

Ces éléments chauffants 21 peuvent être constitués par exemple par une résistance chauffante 22 associée à un thermostat 23 permettant de contrôler la température désirée à laquelle l'on désire porter le fluide. Le branchement de la résistance 22 est réalisé en outre de manière à ce qu'il présente une sécurité totale de manière à éviter les risques d'électrocution.

L'invention ne se limite pas à la forme de réalisation qui a été décrite ci-dessus mais elle en embrasse au contraire toutes les variantes de réalisation.

A ce sujet, les figures 7 et 8 montrent une variante de réalisation de l'accessoire de siège de la présente invention.

Dans cette variante de réalisation, la garniture de siège 1 est constituée comme dans le mode de réalisation précédent et comprend une enveloppe externe 2 définissant une structure interne dans laquelle est placé un fluide liquide de remplissage, apte à être mis en circulation.

Cette structure comprend un réseau d'alvéoles transversaux communiquant entre eux, entourés par un bourrelet périphérique.

Plus précisément, le bourrelet est continu et formé par un alvéole supérieur 51 et un alvéole inférieur 52 horizontaux, réuni par deux alvéoles verticaux latéraux 53-54.

Ces bourrelets 51-54 communiquent avec le réseau d'alvéoles horizontaux internes en 41-42. Les alvéoles périphériques assurent en eux-mêmes une première régulation fondamentale de l'écoulement du liquide.

Ledit réseau est quant à lui constitué par notamment huit alvéoles 26-33, transversaux communiquant entre eux, via des chicanes formées par l'intermédiaire d'orifices ménagés à au moins l'une de leurs extrémités, disposés en quinconce, en vue d'autoriser une circulation lente et contrôlée du liquide.

Comme dans le mode de réalisation précédent, chaque extrémité de communication peut présenter un renflement 43, constituant pour ledit orifice de communication un étranglement pour constituer une perte de charge hydraulique et canaliser la circulation du liquide.

Cela étant, la partie assise 37 et la partie dossier 36 communiquent par l'orifice 34 du réseau d'alvéoles, l'axe de pliage de la garniture de siège étant schématisé par le trait mixte repéré 35 sur la figure.

Dans cet exemple, le profil des alvéoles est variable selon la partie du corps à maintenir, et par exemple les bourrelets latéraux 51-54 sont d'une largeur de l'ordre de 20 à 50 mm, de même pour les alvéoles inférieurs 31-33. Les autres alvéoles forment des lumières oblongues et par exemple les alvéoles 26, 28 présentent une hauteur comprise entre 50 et 100 mm, les alvéoles 27, 29 présentent une hauteur comprise entre 80 et 150 mm, tandis que l'alvéole 30 sous les fesses présente quant à lui une dimension de l'ordre de 100 à 200 mm.

Selon la présente invention, le fait que la structure soit pré-conformée à la cambrure de la colonne vertébrale, combiné aux moyens permettant sa fixation verticale, permet une compensation automatique des mouvements et des déformations de la colonne et du sacrum.

La garniture présente également une valve de remplissage 38 ainsi qu'un bouchon de vidange 39. En outre, pour maintenir le haut du dossier de la garniture, on pourra avantageusement prévoir deux oeillets 40.

## Revendications

1. Accessoire de siège (1) destiné notamment à constituer une garniture apte à être placée au niveau du dossier (14b) et de l'assise (14a) du siège (14), comprenant une enveloppe (2) à l'intérieur de laquelle est placé un fluide liquide de remplissage, caractérisé par le fait que :
- la structure (3) de l'enveloppe (2) comprend des moyens (4) constitués par un réseau d'alvéoles transversaux (5; 26-33) communiquant entre eux,
- les alvéoles (5; 26-33) présentent une dimension variable selon une répartition prédéterminée pour conférer un profil à la structure (3) de l'enveloppe (2),
- les alvéoles transversaux (5; 26-33) de la partie assise (12; 37) et de la partie dossier (11; 36) communiquent entre eux au niveau de la ligne de pliage (13; 35) de la structure (3) par l'intermédiaire d'un orifice de communication (34),
- la structure (3) de l'enveloppe (2) présente un bourrelet périphérique constitué de quatre bourrelets (15, 16, 18, 19; 51-54), à savoir un bourrelet supérieur (51), un bourrelet inférieur (52) et deux bourrelets latéraux (53, 54),
- chaque bourrelet (51-54) est formé par un alvéole,
- les alvéoles des bourrelets (51-54) communiquent entre eux et avec le réseau d'alvéoles transversaux (5; 26-33) par l'intermédiaire des orifices (41, 42), les alvéoles des bourrelets latéraux (53, 54) assurant une communication entre la partie assise (12; 37) et la partie dossier (11; 36),
- la communication de l'ensemble des alvéoles, tant ceux de la partie dossier (11; 36) que ceux de la partie assise (12; 37), permet une compensation automatique des mouvements et des déformations de la colonne et du sacrum et le moulage des structures lombo-fessières en conservant leur rapport anatomo-physiologique propre à chaque individu par une répartition et une canalisation contrôlées du fluide liquide.

2. Accessoire, selon la revendication 1, caractérisé en ce que le réseau d'alvéoles (5) communiquent entre eux via des chicanes formées par l'intermédiaire d'au moins un orifice (34) ménagé à au moins une de leurs extrémités.

3. Accessoire, selon la revendication 2, caractérisé en ce que les orifices (34) de communication interalvéolaires présentent un renflement vertical (43).

4. Accessoire selon la revendication 2, caractérisé en ce que les orifices (34) de communication interalvéolaires sont disposés en quinconce en vue d'assurer une circulation en zig-zag du fluide.

5. Accessoire, selon la revendication 1, caractérisé en ce que le fluide liquide de remplissage comporte des adjuvants pour présenter une viscosité adaptée.

6. Accessoire, selon la revendication 1, caractérisé en ce que la structure (3) comporte des éléments (21, 22, 23) pour maintenir le fluide liquide à une température désirée.

## Claims

1. Seat accessory (1), viz. for forming an upholstery capable of being placed at the level of the back (14b) and the seating (14a) of the seat (14), comprising a cover (2) inside which is placed a filling liquid, characterized in that:
- the structure (3) of the cover (2) comprises means (4) formed of a network of transversal cells (5; 26-33) communicating with each other,
- the cells (5; 26-33) have a size varying according to a predetermined distribution, in order to confer a profile to the structure (3) of the cover (2),
- the transversal cells (5; 26-33) of the seating portion (12; 17) and of the back portion (11; 36) communicate with each other at the level of the line of folding (13; 35) of the structure (3) through a communicating hole (34),
- the structure (3) of the cover (2) has a peripheral rim formed of four rims (15, 16, 18, 19; 51-54), i.e. an upper rim (51), a lower rim (52) and two side rims (53, 54),
- each rim (51-54) is formed by a cell,
- the cells of the rims (51-54) communicate with each other and with the network of transversal cells (5; 26-33) through the holes (41, 42), the cells of the side rims (53, 54) ensuring a communication between the seating portion (12; 37) and the back portion (11; 36),
- the communication between all the cells, both those of the back portion (11; 36) and those of the seating portion (12; 37) allows an automatic compensation of the movements and distortions of the spinal column and the sacrum and the moulding of the lumbo-gluteal structures maintaining their anatomo-physiologic relationship peculiar to each individual through controlled distribution and conveying of the liquid.

2. Accessory according to claim 1, characterized in that the network of cells (5) communicate with each other via baffles formed through at least one hole (34) provided for at at least one of their ends.

3. Accessory according to claim 2, characterized in that the intercellular communicating holes (34) have a vertical bulge (43).

4. Accessory according to claim 2, characterized in that the intercellular communicating holes (34) are alternately arranged in order to ensure a zigzag circulation of the fluid.

5. Accessory according to claim 1, characterized in that the filling liquid includes additives in order to have an appropriate viscosity.

6. Accessory according to claim 1, characterized in that the structure (3) includes elements (21, 22, 23) for maintaining the liquid at a desired temperature.

## Patentansprüche

1. Sitzzubehör (1), nämlich zum Bilden einer Polsterung, die geeignet ist, im Bereich der Rückenlehne (14b) und der Sitzfläche (14a) des Sitzes (14) angebracht zu werden, umfassende eine Hülle (2), in der eine Füllungsflüssigkeit untergebracht ist, dadurch gekennzeichnet, daß:
- die Struktur (3) der Hülle (2) Mittel (4) umfaßt, die aus einem Netz von mit einander in Verbindung stehenden Querzellen (5; 26-33) gebildet sind,
- die Zellen (5; 26-33) eine je nach einer vorbestimmten Verteilung änderliche Größe aufweisen, um der Struktur (3) der Hülle (2) ein Profil zu verleihen,
- die Querzellen (5; 26-33) des Sitzflächenteils (12; 17) und des Rückenlehnenteils (11; 36) im Bereich der Falzlinie (13; 35) der Struktur (3) über ein Verbindungsloch (34) mit einander in Verbindung stehen,
- die Struktur (3) der Hülle (2) einen Umkreiswulst aufweist, der aus vier Wülsten (15, 16, 18, 19; 51-54), d.h. einem oberen Wulst (51), einem unteren Wulst (52) und zwei seitlichen Wülsten (53, 54), besteht,
- jeder Wulst (51-54) von einer Zelle gebildet ist,
- die Zellen der Wülste (51-54) über die Löcher (41, 42) mit einander und mit dem Netz von Querzellen (5; 26-33) in Verbindung stehen, wobei die Zellen der seitlichen Wülste (53, 54) eine Verbindung zwischen dem Sitzflächenteil (12; 37) und dem Rückenlehnenteil (11; 36) sichern,
- die Verbindung zwischen den sämtlichen Zellen, sowohl denjenigen des Rückenlehnenteils (11; 36) als auch denjenigen des Sitzflächenteils (12; 37), einen automatischen Ausgleich der Bewegungen und Verformungen der Wirbelsäule und des Kreuzbeins und die Formgebung der Lenden-Gesäßstrukturen erlaubt, indem sie deren jedem Mensch eigenes, anatomischphysiologisches Verhältnis durch eine kontrollierte Verteilung und Kanalisierung der Flüssigkeit aufrechterhält.

2. Zubehör nach Anspruch 1, dadurch gekennzeichnet, daß das Netz von Zellen (5) durch Zickzackdurchläße, die über wenigstens ein an wenigstens einem ihrer Enden vorgesehenes Loch (34) gebildet sind, mit einander in Verbindung stehen.

3. Zubehör nach Anspruch 2, dadurch gekennzeichnet, daß die Zwischenzellverbindungslöcher (34) eine senkrechte Ausbauchung (43) aufweisen.

4. Zubehör nach Anspruch 2, dadurch gekennzeichnet, daß die Zwischenzellverbindungslöcher (34) gegen einander versetzt angeordnet sind, um einen Zickzackumlauf der Flüssigkeit zu sichern.

5. Zubehör nach Anspruch 1, dadurch gekennzeichnet, daß die Füllungsflüssigkeit Zusatzstoffe umfaßt, um eine geeignete Viskosität aufzuweisen.

6. Zubehör nach Anspruch 1, dadurch gekennzeichnet, daß die Struktur (3) Elemente (21, 22, 23) aufweist, um die Flüssigkeit auf einer erwünschten Temperatur zu halten.
